# EUROPÄISCHE PATENTSCHRIFT

(11) **EP 2 044 654 B1**
(45) Veröffentlichungstag und Bekanntmachung des Hinweises auf die Patenterteilung: **06.01.2010**
(21) Anmeldenummer: 07786141.7
(22) Anmeldetag: 18.07.2007
(51) Int. Cl.: H01R 9/24, H01Q 1/14

(54) **VERBINDERBLOCK**
CONNECTOR BLOCK
BLOC DE CONNEXION

(30) Priorität: 25.07.2006 AU 2006904010
(43) Veröffentlichungstag der Anmeldung: 08.04.2009
(73) Patentinhaber: ADC GMBH, 14167 Berlin (DE)
(72) Erfinder: DENNES, Wayne, William, Wyoming, NSW 2250 (AU)
(86) Internationale Anmeldenummer: PCT/EP2007/006367
(87) Internationale Veröffentlichungsnummer: WO 2008/012017

(56) Entgegenhaltungen:
- WO-A2-2006/120373
- DE-B3- 10 341 694
- GB-A- 2 350 944
- US-A- 4 685 755
- US-A- 5 044 979
- US-B1- 6 284 980

## Beschreibung

Die vorliegende Erfindung betrifft einen Verbinderblock zum Abschließen mehrerer isolierter Leiter. Beispielsweise betrifft die vorliegende Erfindung einen Verbinderblock mit integralen Kabelmanagern.

### Allgemeiner Stand der Technik

In modernen Kommunikationssystemen werden Elektronikdatenkabel verwendet, um Sprach- und Datensignale zwischen Sendern und Empfängern zu tragen. Elektronikdatenkabel bestehen in der Regel aus einer Reihe verdrillter Doppelleitungen aus isolierenden Kupferleitern, die in einem gemeinsamen isolierenden Mantel zusammengehalten werden. Jede verdrillte Doppelleitung aus Leitern wird verwendet, um einen einzelnen Informationsstrom zu führen. Die beiden Leiter sind mit einer bestimmten Drillrate miteinander verdrillt, so daß etwaige externe elektromagnetische Felder die beiden Leiter im wesentlichen gleichermaßen beeinflussen, weshalb eine verdrillte Doppelleitung *Nebensprechen* (crosstalk, XT) reduzieren kann, das von einer elektromagnetischen Kopplung von externen Quellen verursacht wird. Bei einem Kabel sind benachbarte verdrillte Doppelleitungen in der Regel mit unterschiedlichen Drillraten verdrillt, so daß jedes Paar weiterhin abwechselnden Längen der beiden Leiter seines benachbarten Paars ausgesetzt ist. Wenn alle Drillraten gleich wären, dann würde ein Draht einer verdrillten Doppelleitung sich etwa in der gleichen Entfernung von einem der Drähte seiner benachbarten verdrillten Doppelleitung befinden, wodurch der erste Draht konstant die gleiche elektromagnetische Kopplung von einem einzelnen Draht seines Nachbarn entlang der Drahtlänge aufweisen würde. Unterschiedliche Drillraten in einem Kabel zu verwenden, reduziert Nebensprechen zwischen verdrillten Doppelleitungen.

Kommunikationssysteme mit hoher Bandbreite erfordern möglicherweise, daß eine Reihe von Kabeln in einem Kabelbündel zusammen verlegt werden. Wenn zwei Kabellängen parallel gebündelt werden, können verdrillte Doppelleitungen in benachbarten Kabeln gleiche Drillraten aufweisen. Somit ist es wahrscheinlicher, daß ein Nebensprechen (unsymmetrische elektromagnetische Kopplung) zwischen verdrillten Doppelleitungen mit der gleichen Drillrate, die jeweils verschiedene Signale führen, auftreten. Elektromagnetische Kopplung von Signalen zwischen verdrillten Doppelleitungen in benachbarten Kabeln wird als *Fremdnebensprechen* (AXT - alien crosstalk) bezeichnet.

Endabschnitte der isolierten Leiter von Kabeln werden in entsprechenden Gruppenschlitzen eines Verbinderblocks abgeschlossen. Der Abschluß wird durch in den Schlitzen sitzende Schneidklemmkontakte bewirkt. Die Schneidklemmkontakte können aus einem Kontaktelement ausgebildet sein, das gegabelt ist, so daß zwei gegenüberliegende Kontaktabschnitte definiert werden; die durch einen Schlitz getrennt sind, in den ein isolierter Leiter gedrückt werden kann, so daß Ränder der Kontaktabschnitte die Isolation in Eingriff nehmen und derart verschieben, daß die Kontaktabschnitte den Leiter nachgiebig in Eingriff nehmen und mit ihm eine elektrische Verbindung herstellen. Ein derartiger Kontakt wird beispielsweise in den US-Patenten 4,452,502 und 4,405,187 beschrieben. Zwei gegenüberliegende Kontaktabschnitte der Schneidklemmkontakte sind in den Schlitzen offengelegt. Als solches kann ein Endabschnitt eines isolierten Leiters elektrisch mit einem Schneidklemmkontakt verbunden werden, indem der Endabschnitt des Leiters in den Schlitz gedrückt wird.

Kabelmanager sind bisher verwendet worden, um Enden der Kabel in festen Positionen zu lokalisieren, damit sie entsprechenden Gruppen von Schlitzen des Verbinderblocks präsentiert werden. Die Kabelmanager sind bisher ein zusätzliches Ausrüstungsstück gewesen, das zum Management der Enden der Datenkabel selektiv an den Verbinderblock gekoppelt werden kann. Kabelmanager dieses Typs können die Kosten einer elektrischen Installation erhöhen, die mehrere Verbinderblöcke enthält. Zudem ist es möglich, daß ihre Verwendung an Stellen, wo der Platz eingeschränkt ist, unzweckmäßig ist.

Kabelmanager des oben beschriebenen Typs halten die isolierten Leiter eines Elektronikdatenkabels unter Umständen nicht notwendigerweise in im wesentlichen festen Positionen bezüglich der entsprechenden Seite eines Verbinderblocks. Als solche liegen die Leiter unter Umständen nicht notwendigerweise flach am Körper des Verbinderblocks und sind bis zu einem gewissen Grade frei, sich herumzubewegen. Dies kann zu Schwierigkeiten führen, wenn beispielsweise Verbinderblöcke aufeinandergestapelt werden. Bei einer derartigen Anordnung kann der Trennabstand zwischen mit den Verbinderblöcken verbundenen Leitern reduziert sein und elektromagnetische Strahlung dazwischen kann ein Fremdnebensprechen verursachen.

Allgemein ist es wünschenswert, eine oder mehrere der oben beschriebenen Schwierigkeiten zu überwinden oder zumindest eine brauchbare Alternative bereitzustellen.

Diese Aufgabe wird durch einer Verbindungsblock nach Anspruch 1 gelöst.

Bevorzugt ist der Kabelmanager des Verbindungsblocks dafür ausgelegt, eine Bewegung des Endes der Hülle in Richtung der Schneidklemmkontakte zu blockieren.

Bevorzugt gestattet der Kabelmanager, daß die Leiter von dem Ende der Hülle durch die Schneidklemmkontakte verlaufen.

Bevorzugt enthält der Kabelmanager eine Fahne, die sich von der anderen Seite des Verbinderblocks nach außen erstreckt, und einen an ein distales Ende der Fahne gekoppelten Flansch.

Gemäß einem weiteren Aspekt der Erfindung wird folgendes bereitgestellt: ein Verfahren zum Abschließen mehrerer isolierter Leiter eines Elektronikdatenkabels unter Verwendung des Verbinderblocks einschließlich des Schritts des Abschließens jedes Leiters der Leiter an einem entsprechenden Schneidklemmkontakt des Verbinderblocks, wobei der Kabelmanager zwischen einem Ende einer Hülle des Kabels und den Schneidklemmkontakten angeordnet ist.

Bevorzugt stößt das Ende der Hülle an den Kabelmanager an, wenn die Leiter an entsprechenden einzelnen der Schneidklemmkontakte abgeschlossen werden.

Bevorzugt werden die Leiter zwischen dem Kabelmanager und den Schneidklemmkontakten gespannt gehalten.

### Kurze Beschreibung der Zeichnungen

Im weiteren werden bevorzugte Ausführungsformen der Erfindung lediglich anhand eines nicht-einschränkenden Beispiels unter Bezugnahme auf die beiliegenden Zeichnungen beschrieben. Es zeigen:
Figur 1 eine Draufsicht auf einen Verbinderblock;
Figur 2 eine erste Stirnansicht des in Figur 1 gezeigten Verbinderblocks;
Figur 3 eine zweite Stirnansicht des in Figur 1 gezeigten Verbinderblocks;
Figur 4 eine Vorderansicht des in Figur 1 gezeigten Verbinderblocks;
Figur 5 eine Bodenansicht des in Figur 1 gezeigten Verbinderblocks;
Figur 6 eine Rückansicht des in Figur 1 gezeigten Verbinderblocks;
Figur 7 eine Perspektivansicht des in Figur 1 gezeigten Verbinderblocks;
Figur 8 eine Draufsicht auf den in Figur 1 gezeigten Verbinderblock, der an die isolierten Leiter von zwei Datenkabeln gekoppelt ist;

### Ausführliche Beschreibung bevorzugter Ausführungsformen der Erfindung

Der in den Figuren 1 bis 7 gezeigte Verbinderblock 10 wird verwendet, um die isolierten Leiter von vier Datenkabeln (nicht gezeigt) abzuschließen. Der Verbinderblock 10 enthält ein allgemein rechteckiges Gehäuse 11 mit einer Vorderseite 60; einer Rückseite 62; einer Oberseite 64 und einer Unterseite 66. Das Gehäuse 11 erstreckt sich entlang einer Länge, die sich von einem ersten Ende 68 zu einem zweiten Ende 70 erstreckt. Das Gehäuse 11 enthält bevorzugt einen Vorderteil 72, der mit einem Basisteil 74 verbunden ist. Bei einer Ausführungsform ist der Vorderteil 72 mit dem Basisteil 74 durch eine Schnappverschlußverbindung verbunden. Es versteht sich, daß der Vorderteil 72 die Vorderseite 60 des Gehäuses 11 definiert und der Basisteil 74 die Rückseite 62 des Gehäuses 11 definiert.

Wie insbesondere in Figur 1 gezeigt enthält der Verbinderblock 10 zwei benachbarte Gruppen, 12, 14 von Schneidklemmkontaktschlitzen 16. Jede Gruppe 12, 14 von Schlitzen 16 ist in zwei Reihen 12a, 12b und 14a, 14b angeordnet, die Seite an Seite entlang der Vorderseite 60 des Gehäuses 11 auf die in Figur 4 gezeigte Weise verlaufen. In der beschriebenen Anordnung verlaufen die Reihen 12a und 14a von Schlitzen entlang der Vorderseite 60 des Gehäuses 11 in einer Linie neben der Oberseite 64 des Gehäuses 11. Analog verlaufen die Reihen 12b und 14b von Schlitzen entlang der Vorderseite 60 des Gehäuses 11 in einer Linie entlang der Bodenseite 66 des Gehäuses 11.

Wie insbesondere in den Figuren 4 und 5 gezeigt enthält der Verbinderblock 10 mehrere zwischen dem Vorderteil 72 und dem Basisteil 74 gefangene Schneidklemmkontakte (IDC - Insulation Displacement Contact) 20. Jede IDC 20 ist bevorzugt aus einem Kontaktelement ausgebildet, das gegabelt ist, um zwei gegenüberliegende Kontaktabschnitte 21, 23 zu definieren, die von einem Schlitz getrennt sind, in den ein isolierter Draht gedrückt werden kann, so daß Ränder der Kontaktabschnitte die Isolierung in Eingriff nehmen und verschieben, und derart, daß die Kontaktabschnitte den Leiter des isolierten Drahts nachgiebig in Eingriff nehmen und eine elektrische Verbindung mit ihm herstellen. Die beschriebenen IDCs 20 werden beispielsweise von US 4,452,502 und US 4,405,187 gelehrt. Die beiden gegenüberliegenden Kontaktabschnitte 21, 23 der IDCs 20 sind in entsprechenden Schlitzen 16 des Vorderteils 74 des Gehäuses 11 beispielsweise auf die in Figur 1 gezeigte Weise offengelegt.

Die IDCs 20 sind bezüglich des Schneidklemmkontaktschlitzes 16 derart in festen Positionen angeordnet, daß sich die Kontaktabschnitte 21, 23 jedes IDC 20 in einen entsprechenden Schlitz 16 erstrecken. Wie insbesondere in Figur 8 gezeigt, ist jeder Schlitz der Schlitze 16 der ersten Reihe 12a so ausgelegt, daß er einen Endabschnitt eines entsprechenden isolierten Leiters 80 eines ersten Datenkabels 82 aufnimmt. Der Endabschnitt jedes isolierten Leiters 80 kann elektrisch mit einem entsprechenden IDC 20 verbunden werden, indem der Endabschnitt des Leiters 80 zwischen die gegenüberliegenden Kontaktabschnitte 21, 23 gedrückt wird. Analog ist jeder Schlitz der Schlitze 16 der zweiten Reihe 14a so ausgelegt, daß er einen Endabschnitt eines entsprechenden isolierten Leiters 84 eines zweiten Datenkabels 86 aufnimmt. Der Endabschnitt jedes isolierten Leiters 84 kann elektrisch mit einem entsprechenden IDC 20 verbunden werden, indem der Endabschnitt des Leiters 84 zwischen die gegenüberliegenden Kontaktabschnitte 21, 23 gedrückt wird. Auch die isolierten Leiter anderer Datenkabel (nicht gezeigt) können elektrisch auf die oben beschriebene Weise mit jeweiligen einzelnen der IDCs 20 der zweiten Reihe 12b der ersten Gruppe 12 von Schlitzen 16 und mit jeweiligen einzelnen der IDCs 20 der zweiten Reihe 14b der zweiten Gruppe 14 von Schlitzen 16 verbunden werden.

Die IDCs 20a der ersten Reihe von Schlitzen 12a werden elektrisch mit jeweiligen einzelnen der IDCs 20b der zweiten Reihe von Schlitzen 12b durch Federfingerkontakte 25a, 25b verbunden, die dazwischen verlaufen. Dementsprechend sind die isolierten Leiter 80 des ersten Datenkabels 82, die elektrisch mit den IDCs 20a der ersten Reihe 12a von Schlitzen 16 verbunden sind, elektrisch mit jeweiligen einzelnen der isolierten Leiter eines weiteren nicht gezeigten Datenkabels verbunden, die elektrisch mit den IDCs 20b der Reihe 12b von Schlitzen 16 verbunden sind. Analog sind die isolierten Leiter 84 des zweiten Datenkabels 86, die elektrisch mit den IDCs 20a der Reihe 14a von Schlitzen 16 verbunden sind, elektrisch mit jeweiligen einzelnen der isolierten Leiter von noch einem weiteren nicht gezeigten Datenkabel verbunden, die elektrisch mit den Schneidklemmkontakten 20b der Reihe 14b von Schlitzen 16 verbunden sind. Ein Beispiel für die beschriebene Anordnung von Schlitzen 16 und IDCs 20 des Verbinderblocks 10 ist in US 4,541,682 dargelegt.

Bedeutenderweise ist der Verbinderblock 10 so ausgelegt, daß er Fremdnebensprechen zwischen dem ersten und zweiten Datenkabel 80, 86 reduziert, wenn sie elektrisch mit den IDCs 20 der Reihen 12a, 14b der ersten und zweiten Gruppe 12, 14 von Schlitzen 16 verbunden sind. Fremdnebensprechen wird reduziert, indem die Reihen 12a, 14a mit einem Isolationsabstand 22a getrennt werden. Analog ist der Verbinderblock 10 so ausgelegt, daß er Fremdnebensprechen zwischen Datenkabeln reduziert, die elektrisch mit den IDCs 20 der Reihen 12b, 14b der ersten und zweiten Gruppe von Schlitzen 16 verbunden sind, indem die Reihen 12b, 14b mit einem Isolationsabstand 22b getrennt werden. Der Isolationsabstand 22 ist beispielsweise größer als 17 mm.

Wie insbesondere in Figur 8 gezeigt ist der Isolationsabstand 22 so ausgewählt, daß Fremdnebensprechen zwischen benachbarten Kabeln 82, 86 durch Vergrößern der Entfernung "X" zwischen Mitten von verdrillten Doppelleitungen von benachbarten Gruppen 12, 14 von Schlitzen 16 reduziert wird. Der Isolationsabstand 22 ist beispielsweise größer als 17 mm. Vorteilhafterweise reduziert der Isolationsabstand 22 Fremdnebensprechen auf ein Niveau, durch das der Verbinderblock 10 zur Verwendung in einer Installation geeignet wird, die der Kommunikationsnorm Kategorie 6 entspricht, und anderen Kommunikationsnormen mit hoher Bandbreite wie etwa 10 Gigabyte.

Die Länge "X" des Isolationsabstands 22 ist bevorzugt so ausgewählt, daß sie angesichts der Platzanforderungen der Schneidklemmkontakte 20 so groß wie möglich ist. Die Länge "X" des Isolationsabstands 22 ist bevorzugt so ausgewählt, daß sie angesichts der Platzbeschränkungen der Vorrichtung, in der der Verbinderblock 10 montiert werden soll, so groß wie möglich ist. Wenn beispielsweise die Montierung der Vorrichtung ein Kommunikationsgestell oder eine Konfiguration von Montagestangen ist.

Wie insbesondere in Figur 8 gezeigt sind die isolierten Leiter 80, 84 des ersten und zweiten Datenkabels 82, 86 in verdrillten Doppelleitungen angeordnet. Die verdrillten Doppelleitungen jedes Datenkabels 82, 86 weisen unterschiedliche Drillraten auf. Ein Beispiel für ein derartiges Kabel ist ein von ADC Communications Pty Ltd. hergestelltes Kabel der Kategorie 6. Es versteht sich jedoch, daß andere Ausführungsformen der vorliegenden Erfindung Kabel berücksichtigen können, die beispielsweise mehr oder weniger verdrillte Doppelleitungen von Leitern enthalten.

Wie insbesondere in Figur 7 gezeigt sind die Schneidklemmkontaktschlitze 16 jeder Reihe 12a, 12b, 14a, 14b von Schlitzen 16 in den folgenden Paaren angeordnet:
1. 12ai, 12aii, 12aiii, 12aiv;
2. 12bi, 12bii, 12biii, 12biv;
3. 14ai, 14aii, 14aiii, 14aiv und
4. 14bi, 14bii, 14biii, 14biv.

Der Verbinderblock 10 wird verwendet, um die Leiter 80 der vier verdrillten Doppelleitungen 80a, 80b, 80c, 80d des ersten Kabels 82 in entsprechenden Schlitzpaaren 12ai, 12aii, 12aiii und 12aiv der ersten Reihe 12a von Schlitzen 16 auf die in Figur 8 gezeigte Weise abzuschließen. Vorteilhafterweise weist die an der Stelle 12ai abgeschlossene verdrillte Doppelleitung 80a eine erste Drillrate auf; die an der Stelle 12aii abgeschlossene verdrillte Doppelleitung 80b weist eine zweite Drillrate auf; die an der Stelle 12aiii abzuschließende verdrillte Doppelleitung 80c weist eine dritte Drillrate auf und die an der Stelle 12aiv abzuschließende verdrillte Doppelleitung 80d weist eine vierte Drillrate auf. Der Verbinderblock 10 wird auch verwendet, um vier verdrillte Doppelleitungen 84a, 84b, 84c, 84d von dem zweiten Kabel 86 in entsprechenden Schlitzpaaren 14ai, 14aii, 14aiii, 14aiv auf ähnliche Weise abzuschließen. Vorteilhafterweise sind die verdrillten Doppelleitungen des zweiten Kabels 84 derart angeordnet, daß die an der Stelle 14ai abgeschlossene verdrillte Doppelleitung 84a eine erste Drillrate aufweist, die an der Stelle 14aii abgeschlossene verdrillte Doppelleitung 84b eine zweite Drillrate aufweist, die an der Stelle 14aiii abgeschlossene verdrillte Doppelleitung 84c eine dritte Drillrate aufweist und die an der Stelle 14aiv abgeschlossene verdrillte Doppelleitung 84d eine vierte Drillrate aufweist. Die beschriebene Anordnung verdrillter Doppelleitungen des ersten und zweiten Kabels 82, 86 sorgt vorteilhafterweise für einen kleinsten Trennabstand von 17 mm zwischen dem nächstliegenden Mittenabstand von verdrillten Doppelleitungen in benachbarten Kabeln, wodurch Fremdnebensprechen auf ein Minimum reduziert wird.

Vorteilhafterweise werden verdrillte Doppelleitungen der beiden benachbarten Kabel 82, 86 auf die folgende Weise im Verbinderblock 10 abgeschlossen:
a. Die erste Drillrate der am Schlitzpaar 12ai abgeschlossenen verdrillten Doppelleitung 80a entspricht der ersten Drillrate der am Schlitzpaar 14ai abgeschlossenen verdrillten Doppelleitung 84a.
b. Die zweite Drillrate der am Schlitzpaar 12aii abgeschlossenen verdrillten Doppelleitung 80b entspricht der zweiten Drillrate der am Schlitzpaar 14aii abgeschlossenen verdrillten Doppelleitung 84b.
c. Die dritte Drillrate der am Schlitzpaar 12aiii abgeschlossenen verdrillten Doppelleitung 80c entspricht der dritten Drillrate der am Schlitzpaar 14aiii abgeschlossenen verdrillten Doppelleitung 84c.
d. Die vierte Drillrate der am Schlitzpaar 12aiv abgeschlossenen verdrillten Doppelleitung 80d entspricht der vierten Drillrate der am Schlitzpaar 14aiv abgeschlossenen verdrillten Doppelleitung 84d.

Verdrillte Doppelleitungen von den beiden benachbarten Kabeln 82, 86 mit gemeinsamen Drillraten sind in Schlitzpaaren angeordnet, die dazwischen, wie in Figur 4 gezeigt, eine größte Entfernung "Y" bereitstellen. Die Länge "X" des Isolationsabstands 22a ist bevorzugt größer als 17 mm. Vorteilhafterweise reduziert der Isolationsabstand 22a Fremdnebensprechen auf ein Niveau, durch das der Verbinderblock 10 zur Verwendung in einer Installation geeignet wird, die der Kommunikationsnorm Kategorie 6 entspricht, und anderen Kommunikationsnormen mit hoher Bandbreite.

Analog wird der Verbinderblock 10 verwendet, um vier verdrillte Doppelleitungen von einem nicht gezeigten dritten Kabel in den Schlitzpaaren 12bi, 12bii, 12biii und 12biv und von einem vierten nicht gezeigten Kabel in den Schlitzpaaren 14bi, 14bii, 14biii und 14biv abzuschließen. Vorteilhafterweise werden verdrillte Doppelleitungen der beiden benachbarten Kabel auf die folgende Weise in dem Verbinderblock 10 abgeschlossen:
a. Die erste Drillrate der am Schlitzpaar 12bi abgeschlossenen verdrillten Doppelleitung entspricht der ersten Drillrate der am Schlitzpaar 14bi abgeschlossenen verdrillten Doppelleitung.
b. Die zweite Drillrate der am Schlitzpaar 12bii abgeschlossenen verdrillten Doppelleitung entspricht der zweiten Drillrate der am Schlitzpaar 14bii abgeschlossenen verdrillten Doppelleitung.
c. Die dritte Drillrate der am Schlitzpaar 12biii abgeschlossenen verdrillten Doppelleitung entspricht der dritten Drillrate der am Schlitzpaar 14biii abgeschlossenen verdrillten Doppelleitung.
d. Die vierte Drillrate der am Schlitzpaar 12biv abgeschlossenen verdrillten Doppelleitung entspricht der vierten Drillrate der am Schlitzpaar 14biv abgeschlossenen verdrillten Doppelleitung.

Verdrillte Doppelleitungen des benachbarten dritten und vierten Kabels mit gemeinsamen Drillraten sind in Schlitzpaaren angeordnet, die dazwischen wie in Figur 4 gezeigt eine größte Entfernung "Y" bereitstellen. Die Länge "X" des Isolationsabstands 22b ist bevorzugt größer als 17 mm. Vorteilhafterweise reduziert der Isolationsabstand 22b Fremdnebensprechen auf ein Niveau, durch das der Verbinderblock 10 zur Verwendung in einer Installation geeignet wird, die der Kommunikationsnorm Kategorie 6 entspricht, und anderen Kommunikationsnormen mit hoher Bandbreite.

Wie insbesondere in Figur 4 gezeigt beträgt der Abstand "A" zwischen nächstliegenden Mitten von Schlitzen 16 von benachbarten verdrillten Doppelleitungen bevorzugt 5,5 mm. Der Abstand "B" zwischen nächstliegenden Mitten von Schlitzen 16 für verdrillte Doppelleitungen beträgt bevorzugt 3 mm. Der Abstand "A" ist bevorzugt größer als der Abstand "B".

Der Verbinderblock 10 enthält Clips 24 zum Koppeln des Verbinderblocks an eine Gestellmontagestruktur wie etwa ein Paar fester Stangen, die von Clips 24 ergriffen werden. Der Verbinderblock 10 könnte alternativ an einer Montagestruktur durch beliebige andere geeignete Mittel befestigt werden. Die Clips 24 befinden sich auf der Rückseite 62 des Verbinderblocks 10 und sind mit dem Basisteil 74 verbunden.

Wie insbesondere in Figur 6 gezeigt, enthält der Verbinderblock 10 auch einen ersten und zweiten Kabelmanager 26, 28, auf der Oberseite 64 des Basisstücks 74 des Gehäuses 11 positioniert, um Kabel an festen Positionen zu lokalisieren, damit sie entsprechenden einzelnen der Reihen 12a und 14a der Schlitze 16 präsentiert werden. Der Verbinderblock 10 enthält außerdem einen dritten und vierten Kabelmanager 32, 34, die auf der Bodenseite 66 des Basisteils 74 des Gehäuses 11 positioniert sind, um Kabel in festen Positionen zu lokalisieren, damit sie jeweiligen einzelnen der Reihen 12b und 14b der Schlitze 16 präsentiert werden.

Jeder Kabelmanager 26, 28, 32, 34 enthält eine Fahne 38, die sich von ihrer jeweiligen Seite 30, 36 des Gehäuses 11 nach außen erstreckt. Distale Enden der Fahnen 38 enthalten Flansche 40, die allgemein parallel zu jeweiligen Seiten 30, 36 des Gehäuses 11 verlaufen. Die Kabelmanager 26, 28, 32, 34 sind im allgemeinen "T'-förmig. Der Abstand zwischen den Flanschen 40 und den jeweiligen Seiten 30, 36 des Gehäuses 11 ist bevorzugt kleiner als die Breite der Datenkabel 82, 86 und größer als die Breite der Leiter 80, 84.

Wie insbesondere in Figur 8 gezeigt, ist der erste Kabelmanager 26 zwischen Schlitzpaaren 12aii und 12aiii an die Oberseite 64 des Basisteils 74 gekoppelt. Der erste Kabelmanager 26 beispielsweise ist so ausgelegt, daß er zwischen der zweiten und dritten verdrillten Doppelleitung 80b, 80c des ersten Kabels 82 sitzt. Bei derartiger Anordnung befindet sich die Fahne 38 in einem "V", das zwischen der zweiten und dritten verdrillten Doppelleitung 80b, 80c und der Hülle des Kabels 82 ausgebildet ist. In dieser Position stößt das Ende der Hülle an dem Flansch 40 oder die Fahne 38 an. In jedem Fall hält der Kabelmanager 26 das Ende des Kabels 82 in einer festen Position, wenn die Enden der Leiter 80 in entsprechenden Schlitzen 16 abgeschlossen sind. Bei der beschriebenen Anordnung hält der Kabelmanager 26 die Leiter 80 bündig gegen die Oberseite 64 des Gehäuses 11.

Vorteilhafterweise werden die Leiter 80 zwischen den Schneidklemmkontakten 52 und dem Kabelmanager 26 gespannt gehalten. Wenn mehrere Verbinderblöcke 10 aufeinandergestapelt sind (als Beispiel), hält der Kabelmanager 26 bevorzugt die Leiter 82 gespannt, so daß sie nicht in Richtung der Leiter des nächsten benachbarten Verbinderblocks durchhängen.

Bei der beschriebenen Anordnung ist die Länge der ersten verdrillten Doppelleitung 80a bevorzugt gleich der der vierten verdrillten Doppelleitung 80d. Analog ist die Länge der zweiten verdrillten Doppelleitung 80b bevorzugt gleich der der dritten verdrillten Doppelleitung 80c.

Analog ist der zweite Kabelmanager 28 zwischen Schlitzpaaren 14aii und 14aiii an die Oberseite 64 des Basisteils 74 gekoppelt. Der zweite Kabelmanager 28 ist so ausgelegt, daß er zwischen der zweiten und dritten verdrillten Doppelleitung 84b, 84c des zweiten Kabels 86 sitzt. Bei derartiger Anordnung befindet sich die Fahne 38 in einem "V", das zwischen der zweiten und dritten verdrillten Doppelleitung 84b, 84c und der Hülle des Kabels 86 ausgebildet ist. In dieser Position stößt das Ende der Hülle an dem Flansch 40 oder die Fahne 38 an. In jedem Fall hält der Kabelmanager 28 das Ende des Kabels 86 in einer festen Position, wenn die Enden der Leiter 84 in entsprechenden Schlitzen 16 abgeschlossen sind. Bei der beschriebenen Anordnung hält der Kabelmanager 28 die Leiter 84 bündig gegen die Oberseite 64 des Gehäuses 11. Vorteilhafterweise werden die Leiter 84 zwischen den Schneidklemmkontakten 52 und dem Kabelmanager 28 gespannt gehalten. Wenn mehrere Verbinderblöcke 10 aufeinandergestapelt sind (als Beispiel), hält der Kabelmanager 28 bevorzugt die Leiter 84 gespannt, so daß sie nicht in Richtung der Leiter des nächsten benachbarten Verbinderblocks durchhängen.

Bei der beschriebenen Anordnung ist die Länge der ersten verdrillten Doppelleitung 84a bevorzugt gleich der der vierten verdrillten Doppelleitung 84d. Analog ist die Länge der zweiten verdrillten Doppelleitung 84b bevorzugt gleich der der dritten verdrillten Doppelleitung 84c.

Der dritte und vierte Kabelmanager sind jeweils zwischen Schlitzpaaren 12bii und 12biii beziehungsweise Schlitzpaaren 14bii und 14biii an die Unterseite 66 des Basisteils 74 gekoppelt. Die Anordnung des dritten und vierten Kabelmanagers 32, 34 ist analog zu der des ersten und zweiten Kabelmanagers 26, 28 und ist hier nicht näher beschrieben.

Die Flansche 40 sind von ausreichender Größe und Breite, um zu verhindern, daß die verdrillten Doppelleitungen durch eine Kabelbewegung versetzt werden. Wenn mehrere Verbinderblöcke 10 aufeinander gestapelt sind (als Beispiel), verhindern die Kabelmanager 26, 28, 32, 34 eine Störung zwischen den Kabeln.

Die Kabelmanager 26, 28, 32, 34 werden bevorzugt integral mit dem Verbinderblock 10 ausgebildet. Alternativ werden die Kabelmanager 26, 28, 32, 34 zu einem späteren Punkt am Körper des Verbinderblocks 10 angebracht.

Wie insbesondere in Figur 6 gezeigt, enthält der Verbinderblock 10 auch obere Abstandshalter 50a, 50b, die an die Oberseite 64 des Basisteils 74 des Gehäuses 11 gekoppelt sind. Der Verbinderblock 10 enthält auch untere Abstandshalter 50c, 50d, die an die Unterseite 66 des Basisteils 74 des Gehäuses 11 gekoppelt sind. Wenn mehrere Verbinderblöcke 10 aufeinander gestapelt sind, ruhen die unteren Abstandshalter 50c, 50d eines Verbinderblocks 10 auf den oberen Abstandshaltern 50a, 50b des Verbinderblocks 10 unmittelbar darunter. Die Abstandshalter 50a, 50b, 50c, 50d trennen dadurch die Verbinderblöcke 10 im Stapel. Die Abstandshalter 50a, 50b, 50c, 50d trennen die Verbinderblöcke in dem Stapel durch einen Mindestabstand, um eine signifikante Störung zwischen den Leitern von benachbarten Kabeln zu verhindern, die an benachbarte Verbinderblöcke 10 gekoppelt sind. Die Abstandshalter 50a, 50b, 50c, 50d verhindern bevorzugt ein Fremdnebensprechen zwischen den Leitern von benachbarten Kabeln, die an benachbarte Verbinderblöcke 10 gekoppelt sind.

Der Verbinderblock 10 enthält Öffnungen 50, um eine Verbindung zu einem Kabelmanager mit nicht gezeigten Befestigungsfahnen zu gestatten. Der Verbinderblock 10 enthält auch interne Führungen an seinen inneren Seitenwänden (nicht gezeigt), um eine Verbindung zu einem Kabelmanager mit Seitenclips zu erleichtern.

Es versteht sich, daß die oben unter Bezugnahme auf die beiliegenden Zeichnungen beschriebenen Ausführungsformen der Erfindung lediglich beispielhaft angegeben worden sind und daß eine Modifikation und zusätzliche Komponenten vorgesehen sein können, um die Leistung der Vorrichtung zu verbessern. Bei weiteren Ausführungsform der vorliegenden Erfindung kann ein Standardverbinderblock 10 mit einem regelmäßigen Abstand von Schneidklemmkontaktschlitzen 16 (d.h. ohne vorgeformte Isolationsabstandshalter 28, wie in Figur 1 gezeigt) verwendet werden.

Bei weiteren Ausführungsformen der vorliegenden Erfindung ist der Verbinderblock 10 dafür ausgelegt, an vertikalen Stangen, in einem Gestell oder in einem Kommunikationsschrank montiert zu werden.

Vorteilhafterweise können die verdrillten Doppelleitungen im Block durch andere Formen von IDCs abgeschlossen werden, einschließlich nicht-trennbarer IDCs, und anderer, in der Technik bekannter Formen elektrischer Kontakte.

Durch diese Patentschrift und die folgenden Ansprüche hindurch werden das Wort "umfassen" und Variationen wie etwa "umfaßt" und "umfassend" so verstanden, daß sie die Aufnahme einer angegebenen ganzen Zahl oder eines angegebenen Schritts oder einer Gruppe von angegebenen ganzen Zahlen oder Schritten implizieren.

## Patentansprüche

1. Verbinderblock (10) zum Abschließen mehrerer isolierter Leiter (80, 84) eines Elektronikdatenkabels (82, 86), enthaltend:
(a) mehrere in einer Reihe (12a, 14a; 12b, 14b) entlang einer gemeinsamen Seite (60) des Verbinderblocks angeordnete Schlitze (16);
(b) mehrere Schneidklemmkontakte (20) mit gegabelten Kontaktabschnitten (21, 23), die sich zumindest teilweise in jeweilige einzelne der Schlitze (16) erstrecken, um die isolierten Leiter (80, 84) abzuschließen; und
(c) Kabelmanager (26, 28; 32, 34), die an eine andere Seite (64, 66) des Verbinderblocks (10) gekoppelt sind und sich von dort aus nach außen erstrecken,
wobei die Kabelmanager (26, 28; 32, 34) dafür ausgelegt sind, die Leiter (80, 84) in im Wesentlichen festen Positionen zwischen einem Ende einer Hülle eines jeweiligen Datenkabels (82, 86) und den Schneidklemmkontakten (20) anzuordnen,
**dadurch gekennzeichnet, dass**
die mehrere Schlitze (16) in ersten und zweiten Gruppen (12, 14) entlang der gemeinsamen Seite (60) des Verbinderblocks (10) angeordnet sind und den Gruppen (12, 14) jeweils ein Kabelmanager (26, 28; 32, 34) zugeordnet ist, der mittig bezüglich der Schlitze (16) der jeweiligen Gruppe (12, 14) angeordnet ist, wobei die benachbarten Schneidklemmkontakte (20) verschiedenen Gruppen (12, 14) durch einen Isolationsabstand (22) getrennt sind, wobei die Länge (X) des Isolationsabstandes (22) größer als der Abstand (A, B) zwischen benachbarten Schneidklemmkontakten (20) einer Gruppe (12, 14) ist.

2. Verbinderblock nach Anspruch 1, wobei der Kabelmanager (26, 28; 32, 34) eine Fahne (38) enthält, die sich von der anderen Seite des Verbinderblocks (10) nach außen erstreckt, und einen an ein distales Ende der Fahne (38) gekoppelten Flansch (40).

3. Verbinderblock nach Anspruch 2, wobei der Flansch (40) im Wesentlichen parallel zu der anderen Seite (64, 66) des Verbinderblocks (10) verläuft.

4. Verbinderblock nach Anspruch 2 oder 3, wobei die Fahne (38) und der Flansch (40) dafür ausgelegt sind, eine Bewegung des Endes der Hülle in Richtung der Schneidklemmkontakte (20) zu blockieren.

5. Verbinderblock nach Anspruch 4, wobei die Fahne (38) und der Flansch (40) so ausgelegt sind, dass die Leiter (80, 84) zwischen dem Flansch (40) und der anderen Seite (64, 66) des Verbinderblocks (10) verlaufen können.

6. Verbinderblock nach Anspruch 5, wobei die Fahne (38) und der Flansch (40) so ausgelegt sind, dass die Leiter (80, 84) zwischen dem Flansch (40) und der anderen Seite (64, 66) des Verbinderblocks (10) auf beiden Seiten der Fahne (38) verlaufen können.

7. Verbinderblock nach einem der Ansprüche 1 bis 6, wobei der Kabelmanager (26, 28; 32, 34) integral mit dem Verbinderblock (10) ausgebildet ist.

8. Verbinderblock nach einem der Ansprüche 1 bis 7 einschließlich Mitteln (24) zum Koppeln des Verbinderblocks (10) an eine Struktur zum Tragen mehrerer Verbinderblöcke (10).

9. Verbinderblock nach einem der vorhergehenden Ansprüche, **dadurch gekennzeichnet, dass** der Verbinderblock (10) einen von der anderen Seite (64, 66) des Verbinderblocks (10) nach außen ragenden Abstandshalter (50) umfasst, der einen Mindestabstand zwischen dem Verbinderblock (10) und einem anderen benachbart liegenden Verbinderblock aufrechterhält.

10. Verfahren zum Abschließen mehrerer isolierter Leiter (80, 84) eines Elektronikdatenkabels (82, 86) unter Verwendung des in einem der Ansprüche 1 bis 9 beanspruchten Verbinderblocks (10) einschließlich des Schritts des Abschließens jedes Leiters (80, 84) der Kabel (82, 86) an einem entsprechenden Schneidklemmkontakt (20) des Verbinderblocks (10), wobei der Kabelmanager (26, 28; 32, 34) zwischen einem Ende einer Hülle des Kabels (82, 86) und den Schneidklemmkontakten (20) angeordnet ist.

11. Verfahren nach Anspruch 10, wobei das Ende der Hülle an den Kabelmanager (26, 28; 32, 34) anstößt, wenn die Leiter (80, 84) an entsprechenden einzelnen der Schneidklemmkontakte (20) abgeschlossen werden.

12. Verfahren nach Anspruch 11, wobei die Leiter (80, 84) zwischen den Kabelmanager (26, 28; 32, 34) und den Schneidklemmkontakten (20) gespannt gehalten werden.

## Claims

1. Connector block (10) for terminating a plurality of insulated conductors (80, 84) of an electronic data cable (82, 86), including:
(a) a plurality of slots (16) arranged in a row (12a, 14a; 12b, 14b) along a common side (60) of the connector block;
(b) a plurality of insulation displacement contacts (20) having bifurcated contact portions (21, 23) at least partially extending into respective ones of said slots (16) for terminating the insulated conductors (80, 84); and
(c) cable managers (26, 28; 32, 34) coupled to, and extending outwardly from, another side (64, 66) of the connector block (10),
wherein the cable managers (26, 28; 32, 34) are adapted to secure the conductors (80, 84) in substantially fixed positions between an end of a sheath of a respective data cable (82, 86) and the insulation displacement contacts (20),
**characterized in that**
the plurality of slots (16) are arranged in first and second groups (12, 14) along the common side (60) of the connector block (10) and a respective cable manager (26, 28; 32, 34) is associated with the groups (12, 14) and is arranged centrally with respect to the slots (16) of the respective group (12, 14), wherein the adjacent insulation displacement contacts (20) of different groups (12, 14) are separated by an isolation gap (22), wherein the length (X) of the isolation gap (22) is greater than the distance (A, B) between adjacent insulation displacement contacts (20) of a group (12, 14).

2. Connector block according to Claim 1, wherein the cable manager (26, 28; 32, 34) includes a lug (38) extending outwardly from said other side of the connector block (10) and a flange (40) coupled to a distal end of the lug (38).

3. Connector block according to Claim 2, wherein the flange (40) is substantially parallel to said other side (64, 66) of the connector block.

4. Connector block according to Claim 2 or 3, wherein the lug (38) and the flange (40) are adapted to inhibit movement of the end of the sheath towards the insulation displacement contacts (20).

5. Connector block according to Claim 4, wherein the lug (38) and the flange (40) are arranged to permit the conductors (80, 84) to pass between the flange (40) and said other side (64, 66) of the connector block (10).

6. Connector block according to Claim 5, wherein the lug (38) and the flange (40) are arranged to permit the conductors (80, 84) to pass between the flange (40) and said other side (64, 66) of the connector block (10) on either side of the lug (38).

7. Connector block according to any one of Claims 1 to 6, wherein the cable manager (26, 28; 32, 34) is formed integrally with the connector block (10).

8. Connector block according to any one of Claims 1 to 7, including means (24) for coupling the connector block (10) to a structure for supporting a plurality of connector blocks (10).

9. Connector block according to any one of the preceding claims, **characterized in that** the connector block (10) comprises a spacer (50) projecting outwardly from said other side (64, 66) of the connector block (10), which spacer maintains a minimum distance between the connector block (10) and another adjacently located connector block.

10. Method of terminating a plurality of insulated conductors (80, 84) of an electronic data cable (82, 86) using the connector block (10) according to any one of Claims 1 to 9, including the step of terminating each conductor (80, 84) of said cables (82, 86) at a corresponding insulation displacement contact (20) of the connector block (10), where the cable manager (26, 28; 32, 34) is interposed between an end of a sheath of the cable (82; 86) and the insulation displacement contacts (20).

11. Method according to Claim 10, wherein said end of the sheath abuts the cable manager (26, 28; 32, 34) when the conductors (80, 84) are terminated at corresponding ones of the insulation displacement contacts (20).

12. Method according to Claim 11, wherein the conductors (80, 84) are held in tension between the cable manager (26, 28; 32, 34) and the insulation displacement contacts (20).

## Revendications

1. Bloc de connexion (10) pour terminer plusieurs conducteurs isolés (80, 84) d'un câble de données électroniques (82, 86), contenant :
(a) plusieurs fentes (16) disposées dans une rangée (12a, 14a ; 12b, 14b) le long d'un côté commun (60) du bloc de connexion ;
(b) plusieurs contacts autodénudants (20) avec des portions de contact fourchues (21, 23) qui s'étendent au moins en partie dans des fentes (16) individuelles respectives afin de terminer les conducteurs isolés (80, 84) ; et
(c) des gestionnaires de câble (26, 28 ; 32, 34), qui sont accouplés à un autre côté (64, 66) du bloc de connexion (10) et qui s'étendent de là vers l'extérieur,
les gestionnaires de câble (26, 28 ; 32, 34) étant conçus pour disposer les conducteurs (80, 84) dans des positions essentiellement fixes entre une extrémité d'une gaine d'un câble de données respectif (82, 86) et les contacts autodénudants (20),
**caractérisé en ce que**
la pluralité de fentes (16) sont disposées en premier et deuxième groupes (12, 14) le long du côté commun (60) du bloc de connexion (10) et un gestionnaire de câble (26, 28 ; 32, 34) est affecté à chaque fois aux groupes (12, 14), lequel est disposé centralement par rapport aux fentes (16) du groupe respectif (12, 14), les contacts autodénudants (20) adjacents de différents groupes (12, 14) étant séparés par une distance d'isolation (22), la longueur (X) de la distance d'isolation (22) étant supérieure à la distance (A, B) entre des contacts autodénudants adjacents (20) d'un groupe (12, 14).

2. Bloc de connexion selon la revendication 1, dans lequel le gestionnaire de câble (26, 28 ; 32, 34) comprend un fanion (38) qui s'étend vers l'extérieur depuis l'autre côté du bloc de connexion (10) et une bride (40) accouplée à une extrémité distale du fanion (38).

3. Bloc de connexion selon la revendication 2, dans lequel la bride (40) s'étend essentiellement parallèlement à l'autre côté (64, 66) du bloc de connexion (10).

4. Bloc de connexion selon la revendication 2 ou 3, dans lequel le fanion (38) et la bride (40) sont conçus de manière à bloquer un mouvement de l'extrémité de la gaine dans la direction des contacts autodénudants (20).

5. Bloc de connexion selon la revendication 4, dans lequel le fanion (38) et la bride (40) sont conçus de manière à ce que les conducteurs (80, 84) puissent s'étendre entre la bride (40) et l'autre côté (64, 66) du bloc de connexion (10).

6. Bloc de connexion selon la revendication 5, dans lequel le fanion (38) et la bride (40) sont conçus de telle sorte que les conducteurs (80, 84) puissent s'étendre entre la bride (40) et l'autre côté (64, 66) du bloc de connexion (10) des deux côté du fanion (38).

7. Bloc de connexion selon l'une quelconque des revendications 1 à 6, dans lequel le gestionnaire de câble (26, 28 ; 32, 34) est réalisé intégralement avec le bloc de connexion (10).

8. Bloc de connexion selon l'une quelconque des revendications 1 à 7, comprenant des moyens (24) pour accoupler le bloc de connexion (10) à une structure pour porter plusieurs blocs de connexion (10).

9. Bloc de connexion selon l'une quelconque des revendications précédentes, **caractérisé en ce que** le bloc de connexion (10) comprend un dispositif d'espacement (50) dépassant vers l'extérieur depuis l'autre côté (64, 66) du bloc de connexion (10), qui maintient un espacement minimum entre le bloc de connexion (10) et un autre bloc de connexion situé à côté de lui.

10. Procédé de terminaison de plusieurs conducteurs isolés (80, 84) d'un câble de données électroniques (82, 86) en utilisant le bloc de connexion (10) selon l'une quelconque des revendications 1 à 9, y compris l'étape consistant à terminer chaque conducteur (80, 84) des câbles (82, 86) au niveau d'un contact autodénudant correspondant (20) du bloc de connexion (10), le gestionnaire de câble (26, 28 ; 32, 34) étant disposé entre une extrémité d'une gaine du câble (82, 86) et les contacts autodénudants (20).

11. Procédé selon la revendication 10, dans lequel l'extrémité de la gaine bute contre le gestionnaire de câble (26, 28 ; 32, 34), lorsque les conducteurs (80, 84) sont terminés au niveau de contacts autodénudants (20) individuels correspondants.

12. Procédé selon la revendication 11, dans lequel les conducteurs (80, 84) sont maintenus serrés entre le gestionnaire de câble (26, 28 ; 32, 34) et les contacts autodénudants (20).
